# EUROPÄISCHE PATENTSCHRIFT

(11) **EP 1 862 613 B1**
(45) Veröffentlichungstag und Bekanntmachung des Hinweises auf die Patenterteilung: **08.02.2017**
(21) Anmeldenummer: 07010128.2
(22) Anmeldetag: 22.05.2007
(51) Int. Cl.: E05B 1/00, B25J 1/00

(54) **Vorrichtung zur Betätigung von Fenstern**
Device for actuating windows
Dispositif d'actionnement de fenêtres

(30) Priorität: 30.05.2006 DE 102006025004
(43) Veröffentlichungstag der Anmeldung: 05.12.2007
(73) Patentinhaber: Wittern, Herbert, 22297 Hamburg (DE)
(72) Erfinder: Wittern, Herbert, 22297 Hamburg (DE)
(74) Vertreter: Patentanwälte Klickow & Partner Partnerschaftsgesellschaft mbB

(56) Entgegenhaltungen:
- DE-A1- 19 841 033
- DE-U1- 20 119 266
- DE-U1-202005 017 175
- GB-A- 2 256 392
- GB-A- 2 412 346
- JP-A- 2001 220 926
- US-A1- 2002 184 736
- US-B1- 6 289 557

## Beschreibung

Die Erfindung betrifft eine Vorrichtung zur Betätigung von Fenstern, die ein Griffteil aufweist, und bei der das Griffteil über ein Verlängerungssegment mit einem ersten Schwenkgelenk verbunden ist und bei der das erste Schwenkgelenk über einen Adapter mit einem Fenster- oder Türgriff koppelbar ist.

Typische Fenster sind häufig als sogenannte Dreh-KippFenster ausgebildet und mit einem relativ kurzen Handgriff versehen. Der Handgriff ermöglicht eine einfache und funktionelle Betätigung durch gesunde Personen, eine Betätigung durch behinderte Personen, insbesondere durch Rollstuhlfahrer, ist jedoch mit erheblichen Problemen verbunden, da ein Rollstuhlfahrer oder anderweitig gehbehinderte Person den Griff nicht oder nur unter sehr schwierigen Umständen erreichen können.

Vergleichbare Bedienungsprobleme gibt es auch bei einfachen Fenstern, die lediglich als Drehfenster ausgebildet sind sowie bei Terrassentüren und vergleichbaren Bauelementen.

Aus der DE 198 41 033 A1 ist bereits eine Vorrichtung zum Öffnen von Fenstern oder Türen bekannt. Ein Adapterteil ist auf den Griff aufsteckbar und über ein Schwenkgelenk mit einem teleskopierbaren Bedienstab verbindbar.

Die GB 2 256 392 A1 zeigt ebenfalls eine entsprechende Bedieneinrichtung mit einem hülsenförmigen Adapter, der über ein Schwenkgelenk mit einem Bedienstab verbunden ist.

In der JP 2001 22 09 26 A wird eine entsprechende Einrichtung mit zwei Schwenkgelenken beschrieben, wobei die jeweiligen Schwenkachsen relativ zueinander parallel und beabstandet angeordnet sind.

Die US 2002/0184736 A1 zeigt ebenfalls die Konstruktion einer derartigen Einrichtung mit zwei Schwenkgelenken, die relativ zueinander parallele Drehachsen aufweisen.

Aufgabe der vorliegenden Erfindung ist es, eine Vorrichtung der einleitend genannten Art derart zu verbessern, daß eine Benutzung durch behinderte Personen erleichtert wird.

Diese Aufgabe wird erfindungsgemäß dadurch gelöst, daß eine erste Schwenkachse des ersten Schwenkgelenkes und eine zweite Schwenkachse eines zweiten Schwenkgelenkes im wesentlichen quer zueinander angeordnet sind.

Durch die Anordnung eines Verlängerungssegmentes am Griffteil und die Verwendung des Schwenkgelenkes ist es möglich, eine Betätigung des Fensters auch aus einer größeren Entfernung und insbesondere von einem Rollstuhl aus vorzunehmen. Durch die Verwendung des Schwenkgelenkes ist es insbesondere möglich, auch bei einem Hochdrehen des Fenstergriffes eine Hauptbetätigungsrichtung von schräg unten zu unterstützen.

Insbesondere wird durch die im Wesentlichen quer zueinander angeordnete erste und zweite Schwenkachse eine Betätigung schräg von unten in allen denkbaren Benutzungssituationen erreicht.

Die oben stehend beispielhaft erwähnte Anwendung für die Betätigung von Fenstern läßt sich auch auf alle anderen vergleichbaren Bauelemente, beispielsweise auf Balkontüren, übertragen.

Sowohl eine Fertigung als auch eine Handhabung werden dadurch erleichtert, daß das Griffteil und das Verlängerungssegment voneinander trennbar ausgebildet sind.

Insbesondere erweist es sich zu einer Vergrößerung des Benutzungskomforts als zweckmäßig, daß das Griffteil umsteckbar am Verlängerungssegment angeordnet ist.

Eine günstige Krafteinleitung wird dadurch unterstützt, daß sich das Griffteil mindestens bereichsweise quer zum Verlängerungssegment erstreckt.

Eine weitere Steigerung des Benutzungskomforts läßt sich dadurch erreichen, daß das erste Schwenkgelenk über ein Verbindungsstück mit dem zweiten Schwenkgelenk verbunden ist, das im Bereich des Adapters angeordnet ist.

Eine Nachrüstbarkeit wird dadurch unterstützt, daß der Adapter auf einen Fenstergriff aufsteckbar ist.

Zur Vermeidung eines unbeabsichtigten Trennens der Vorrichtung und des Fenstergriffes wird vorgeschlagen, daß der Adapter am Fenstergriff arretierbar ist.

Ein weiteres Anwendungsgebiet wird dadurch erschlossen, daß der Adapter mit einem Türgriff koppelbar ist.

In den Zeichnungen sind Ausführungsbeispiele der Erfindung dargestellt. Es zeigen:
- Fig. 1: eine Seitenansicht einer Griffverlängerung und
- Fig. 2: eine Darstellung der Griffverlängerung gemäß Blickrichtung II in Fig. 1.

In Fig.l ist eine Vorrichtung zur Betätigung von Fenstern oder Balkontüren dargestellt, die mit einem Griffteil (1) versehen ist. Das Griffteil (1) ist über ein Verlängerungssegment (2) mit einem ersten Schwenkgelenk (3) verbunden. Das erste Schwenkgelenk (3) ist über einen Adapter (4) mit einem Zapfen (5) gekoppelt, der in eine nicht dargestellte Aufnahme eines Verschlußteiles eines ebenfalls nicht dargestellten Fensters einführbar ist.

Im Bereich des Adapters (4) ist ein zweites Schwenkgelenk (6) angeordnet, dessen zweite Schwenkachse (7) im wesentlichen senkrecht zu einer ersten Schwenkachse (8) des ersten Schwenkgelenkes (3) angeordnet ist. Durch diese Anordnung ist eine Drehbeweglichkeit in allen räumlichen Dimensionen möglich.

Bei der Ausführungsform gemäß Fig. 1 ist das Griffteil (11) vom Verlängerungssegment (2) abnehmbar. Eine Kopplung erfolgt hierbei durch einen Verbindungszapfen (9). Ebenfalls ist gemäß der Ausführungsform in Fig. 1 vorgesehen, daß der Adapter (4) auf einen konventionellen Fenstergriff (10) aufsteckbar und an diesem fixierbar ist. Die Fixierbarkeit kann beispielsweise über ein Verklemmen oder ein Verschrauben erfolgen. Ebenfalls ist es möglich, den Adapter (4) irreversibel mit dem Fenstergriff (10) zu verbinden und beispielsweise eine Verklebung herzustellen. Darüber hinaus ist daran gedacht, einen spielfreien Kontakt zwischen dem Adapter (4) und dem Fenstergriff (10) durch geeignete Verbindungsmaterialien, beispielsweise aushärtbare Ausgleichsmassen, herzustellen.

Gemäß der Ausführungsform in Fig. 4 ist der Fenstergriff (10) mit einem Sockel (11) versehen, der zur Einführung in das nicht dargestellte Fenster Fixierungsvorsprünge (12) aufweist. Der Zapfen (5) erstreckt sich ausgehend vom Fenstergriff (10) durch den Sockel (11) hindurch.

Gemäß dem Ausführungsbeispiel in Fig. 1 ist das Verlängerungssegment (2) in ein Halterungselement (13) des Adapters (4) eingeführt. Das Halterungselement (13) trägt zusätzlich auch eine Drehachse (14) des ersten Schwenkgelenkes (3). Auf der Drehachse (14) ist ein Verbindungsstück (15) drehbeweglich geführt, das das Halterungselement (13) mit einem Basiselement (16) des Adapters (4) verbindet. Das Basiselement (16) haltert eine Drehachse (17) des zweiten Schwenkgelenkes (6), auf dem das Verbindungsstück (15) ebenfalls drehbeweglich geführt ist.

Eine Fixierung des Fenstergriffes (10) im Bereich des Adapters (4) kann beispielsweise unter Verwendung eines Arretierelementes (18) erfolgen, das beim dargestellten Ausführungsbeispiel als Schraube ausgebildet ist.

Der Aufbau der Vorrichtung wird in Fig. 2 entsprechend Blickrichtung II in Fig. 1 nochmals veranschaulicht. Zu erkennen ist insbesondere, daß das Griffteil (1) relativ groß ausgebildet ist, so daß ein einfaches Ergreifen und eine Bedienung auch durch körperbehinderte Personen in einfacher weise möglich ist. Fig. 2 veranschaulicht ebenfalls, daß das Basiselement (16) zwei mit einem Abstand zueinander angeordneter Platten aufweist, die die Drehachse (16) haltern und zwischen die das Verbindungsstück (15) eingeführt ist.

Zur Anpassung an unterschiedliche Körpergrößen oder unterschiedliche Bedienpositionen eines Benutzers ist auch daran gedacht, das Verlängerungssegment (2) längenvariabel auszubilden. Die veränderliche Länge kann beispielsweise über eine teleskopierbare Ausführung des Verlängerungssegmentes (2) realisiert werden. Insbesondere ist hierbei daran gedacht, über Rastungen oder Arretierungen eine Fixierung für eine jeweils gewählte Verlängerungspositionierung vorzusehen. Die Verlängerung kann stufenlos oder stufig erfolgen. Die Längenveränderlichkeit kann auch über aufsteckbare oder herausnehmbare Anpaßsegmente realisiert sein.

## Patentansprüche

1. Vorrichtung zur Betätigung von Fenstern, die ein Griffteil (1) aufweist, und bei der das Griffteil (1) über ein Verlängerungssegment (2) mit einem ersten Schwenkgelenk (3) verbunden ist und bei der das erste Schwenkgelenk (3) über einen Adapter (4) mit einem Fenster- oder Türgriff dadurch koppelbar ist, dass das erste Schwenkgelenk (3) über den Adapter (4) mit einem Zapfen (5) gekoppelt ist, der in eine Aufnahme eines Verschlußteiles des Fensters oder einer Tür einführbar ist und dass eine erste Schwenkachse (8) des ersten Schwenkgelenkes (3) und eine zweite Schwenkachse (7) eines zweiten Schwenkgelenkes (6) im wesentlichen quer zueinander angeordnet sind.

2. Vorrichtung nach Anspruch 1, **dadurch gekennzeichnet, dass** das Griffteil (1) und das Verlängerungssegment (2) voneinander trennbar ausgebildet sind.

3. Vorrichtung nach Anspruch 1 oder 2, **dadurch gekennzeichnet, dass** das Griffteil (1) umsteckbar am Verlängerungssegment (2) angeordnet ist.

4. Vorrichtung nach einem der Ansprüche 1 bis 3, **dadurch gekennzeichnet, dass** sich das Griffteil (1) mindestens bereichsweise quer zum Verlängerungssegment (2) erstreckt.

5. Vorrichtung nach einem der Ansprüche 1 bis 4, **dadurch gekennzeichnet, dass** das erste Schwenkgelenk (3) über ein Verbindungsstück (15) mit dem zweiten Schwenkgelenk (6) verbunden ist, das im Bereich des Adapters (4) angeordnet ist.

6. Vorrichtung nach einem der Ansprüche 1 bis 5, **dadurch gekennzeichnet, dass** der Adapter (4) auf einen Fenstergriff (10) aufsteckbar ist.

7. Vorrichtung nach Anspruch 6, **dadurch gekennzeichnet, dass** der Adapter (4) am Fenstergriff (10) arretierbar ist.

8. Vorrichtung nach einem der Ansprüche 1 bis 7, **dadurch gekennzeichnet, dass** der Adapter (4) mit einem Türgriff koppelbar ist.

9. Vorrichtung nach einem der Ansprüche 1 bis 8, **dadurch gekennzeichnet, dass** das Verlängerungssegment (2) längenveränderlich ausgebildet ist.

10. Vorrichtung nach Anspruch 9, **dadurch gekennzeichnet, dass** das Verlängerungssegment (2) teleskopierbar ausgebildet ist.

## Claims

1. Device for operating windows having a handle part (1), which handle part (1) is connected via an extension piece (2) to a first pivot link (3) and the first pivot link (3) can be coupled with a window or door handle via an adapter (4), such that the first pivot link (3) is coupled via the adapter (4) with a pin (5) which can be inserted in a holder of a closing part of the window or of a door, and a first pivot axis (8) of the first pivot link (3) and a second pivot axis (7) of a second pivot link (6) are disposed substantially transversely to one another.

2. Device as claimed in claim 1, **characterised in that** the handle part (1) and the extension piece (2) are designed so as to be separable from one another.

3. Device as claimed in claim 1 or 2, **characterised in that** the handle part (1) is disposed so that it can be repositioned on the extension piece (2).

4. Device as claimed in one of claims 1 to 3, **characterised in that** at least part of the handle part (1) extends transversely to the extension piece (2).

5. Device as claimed in one of claims 1 to 4, **characterised in that** the first pivot link (3) is connected via a connecting piece (15) to the second pivot link (6) which is disposed in the region of the adapter (4).

6. Device as claimed in one of claims 1 to 5, **characterised in that** the adapter (4) can be fitted on a window handle (10).

7. Device as claimed in claim 6, **characterised in that** the adapter (4) can be locked on the window handle (10).

8. Device as claimed in one of claims 1 to 7, **characterised in that** the adapter (4) can be coupled with a door handle.

9. Device as claimed in one of claims 1 to 8, **characterised in that** the length of the extension piece (2) can be adjusted.

10. Device as claimed in claim 9, **characterised in that** the extension piece (2) is of a telescopically extendable design.

## Revendications

1. Dispositif d'actionnement de fenêtres, qui présente une poignée (1), et dans lequel la poignée (1) est reliée à une première articulation de pivotement (3) par l'intermédiaire d'un segment de rallonge (2), et dans lequel la première articulation de pivotement (3) peut être couplée avec une poignée de fenêtre ou de porte par l'intermédiaire d'un l'adaptateur (4) du fait que la première articulation de pivotement (3) est couplée, par l'intermédiaire de l'adaptateur (4), avec une tige (5), qui peut être introduit dans un réceptacle d'un élément de fermeture de la fenêtre ou d'une porte, et qu'un premier axe de pivotement (8) de la première articulation de pivotement (3) et un deuxième axe de pivotement (7) d'une deuxième articulation de pivotement (6) sont disposés sensiblement transversalement l'un par rapport à l'autre.

2. Dispositif selon la revendication 1,
**caractérisé en ce que** la poignée (1) et le segment de rallonge (2) sont séparables l'un de l'autre.

3. Dispositif selon revendication 1 ou 2,
**caractérisé en ce que** la poignée (1) est agencée de façon démontable sur le segment de rallonge (2).

4. Dispositif selon l'une des revendications 1 à 3,
**caractérisé en ce que** la poignée (1) s'étend, au moins par sections, transversalement par rapport au segment de rallonge (2).

5. Dispositif selon l'une des revendications 1 à 4,
**caractérisé en ce que** la première articulation de pivotement (3) est reliée par l'intermédiaire d'une pièce de liaison (15) à la deuxième articulation de pivotement (6) dans le secteur de l'adaptateur (4).

6. Dispositif selon l'une des revendications 1 à 5,
**caractérisé en ce que** l'adaptateur (4) peut être enfiché sur une poignée (10) de fenêtre.

7. Dispositif selon la revendication 6,
**caractérisé en ce que** l'adaptateur (4) peut être bloqué sur la poignée (10) de la fenêtre.

8. Dispositif selon l'une des revendications 1 à 7,
**caractérisé en ce que** l'adaptateur (4) peut être couplé avec une poignée de porte.

9. Dispositif selon l'une des revendications 1 à 8,
**caractérisé en ce que** le segment de rallonge (2) est de conception modifiable en longueur.

10. Dispositif selon la revendication 9,
**caractérisé en ce que** le segment de rallonge (2) est de conception télescopable.
